# FASCICULE DE BREVET EUROPEEN

(11) **EP 0 919 513 B1**
(45) Date de publication et mention de la délivrance du brevet: **12.05.2004**
(21) Numéro de dépôt: 98420193.9
(22) Date de dépôt: 21.10.1998
(51) Int. Cl.: B66D 1/50, B66D 3/00

(54) **Dispositif de maintien sous tension d'un cable**
Vorrichtung zum Gespannthalten eines Kabels
Device for maintaining the tension in a cable

(30) Priorité: 21.10.1997 FR 9713405
(43) Date de publication de la demande: 02.06.1999
(73) Titulaire: REEL S.A., F-69450 Saint Cyr au Mont d'Or (FR)
(72) Inventeur: Piron, Gérard, 69006 Lyon (FR)
(74) Mandataire: Vuillermoz, Bruno

(56) Documents cités:
- GB-A- 2 037 693
- US-A- 3 618 840
- US-A- 4 033 496
- US-A- 4 508 251
- US-A- 5 009 353

## Description

L'invention concerne un dispositif destiné à maintenir sous tension un câble, notamment lors de son enroulement, et tout particulièrement sur un tambour de treuil. Elle concerne donc le domaine des appareils de levage et de halage.

Dans cette industrie, les appareils et dispositifs mis en oeuvre sont généralement constitués de un ou plusieurs câbles, enroulés sur un tambour, ledit tambour étant mû en rotation au moyen d'un moteur, généralement électrique.

Afin de réduire l'encombrement de l'enroulement ainsi constitué, ou de favoriser le déroulement du ou des câbles, il est nécessaire de veiller à la qualité de l'enroulement sur ledit tambour. Or, pour aboutir à des enroulements uniformes, qu'ils soient monocouches ou multicouches, il est nécessaire d'appliquer une certaine tension sur le câble. Si certes, dans le cadre des appareils de levage, cette tension est assurée par le poids des organes de levage, notamment le câble lui-même, un moufle, un crochet voire par la charge suspendue elle-même, tel n'est pas le cas lorsque le treuil est utilisé en halage. En effet, quand bien même le tambour est rainuré, c'est à dire qu'il présente une gorge de diamètre sensiblement équivalent au diamètre du câble, réalisé à sa périphérie selon une spirale, et que le treuil est équipé d'un dispositif de trancanage, c'est à dire d'un dispositif se déplaçant parallèlement à l'axe de rotation du tambour au fur et à mesure de l'enroulement du câble, afin de manière connue, d'aboutir à un enroulement uniforme, la tension est insuffisante pour loger précisément dans ladite gorge le câble destiné à y être reçu ou, dans le cadre des enroulements multicouches, pour assurer un positionnement régulier du câble correspondant au pas convenable.

On a proposé, dans le document US-A-4 033 496, un dispositif de maintien sous tension d'un câble, comprenant des galets presseurs, situés dans un même plan et montés de manière quasi-tangentielle de manière à presser ledit câble au niveau de leur point de tangence ou de quasi-tangence commun, lesdits galets étant couplés directement à un organe de freinage, destinée à engendrer au niveau du câble une force résistante.

L'objet de l'invention est de proposer un dispositif perfectionné propre à assurer la tension du câble lors de son enroulement par la création d'une force résistante, de même direction que la tension exercée par le tambour sur le câble, mais de sens opposé.

Cette force est d'intensité beaucoup plus faible que la capacité de traction nominale du câble. Celui-ci est soumis à cette force de manière continue, y compris lors du déplacement latéral du câble afin d'aboutir à une répartition uniforme de la première couche ou des couches supérieures, notamment lorsqu'un organe de trancanage est utilisé.

En revanche, elle est supprimée lors d'un enroulement avec tension assurée par exemple lorsque le treuil est utilisé en appareil de levage et qu'il est muni d'une charge minimum résistante, ne serait-ce que par un moufle ou un crochet de levage. De la même manière, cette force est supprimée lors du mouvement de déroulement du câble.

Selon l'invention, ce dispositif de maintien sous tension d'un câble, notamment lors de son enroulement comprend au moins un jeu de deux galets presseurs, situés dans un même plan et montés de manière quasi-tangentielle, et dont les gorges respectives sont destinées à recevoir le câble au niveau de leur point de tangence ou de quasi-tangence commun, lesdits galets étant couplés directement ou indirectement à un organe de freinage, propre à engendrer au niveau du câble, une force résistante, réglable en intensité, s'opposant à la tension exercée par le tambour du treuil ou du dispositif de traction au niveau duquel il est mis en place.

En d'autres termes, le dispositif conforme à l'invention est destiné à engendrer une force résistante, en amont du treuil ou de l'appareil de levage, et dont l'intensité est réglable par la mise en oeuvre d'un frein.

Selon une forme avantageuse de l'invention, le dispositif conforme à l'invention est monté sur un organe de trancanage et déplaçable en synchronisme avec celui-ci, de telle sorte à ainsi générer de manière continue la force résistante, quel que soit le positionnement latéral du câble par rapport au tambour au niveau duquel il est destiné à être enroulé.

Selon l'invention, les galets comportent plusieurs jeux, couplés entre eux et sont reliés à l'organe de freinage directement ou par l'intermédiaire d'un renvoi d'angle.

Selon une première forme de réalisation, l'organe de freinage est constitué par un système hydraulique constitué par une ou plusieurs pompes à engrenages couplées directement sur les axes des galets ou sur l'organe de transmission intermédiaire, constitué par exemple par un renvoi d'angle.

Ces pompes alimentent un circuit hydraulique, dont l'une des branches est munie d'un étranglement réglable, assurant la limitation du débit, et partant, permettent la génération de l'effort de retenue du câble.

Cette branche de circuit peut être court-circuitée par l'intermédiaire d'une électrovanne, dans le cas où la création de la tension n'est pas nécessaire ou, lors du déroulement du câble.

Dans une seconde forme de réalisation de l'invention, l'organe de freinage est constitué par un système de coupleurs à poudre, reliés directement ou indirectement aux axes des galets presseurs, lesdits coupleurs étant alimentés électriquement avec un courant d'intensité adapté afin de générer un couple résistant adéquat, fonction de la tension que l'on souhaite créer au niveau du câble.

La manière dont l'invention peut être réalisée et les avantages qui en découlent ressortiront mieux de l'exemple de réalisation qui suit donné à titre indicatif et non limitatif, à l'appui des figures annexées.
La figure 1 est une vue du dessus du dispositif conforme à l'invention.
La figure 2 est une vue latérale partiellement éclatée de la figure 1.
La figure 3 est une vue de front, également partiellement éclatée, du dispositif conforme à l'invention.

On a représenté sur la figure 1 une vue du dessus du dispositif conforme à l'invention. Ce dispositif est avantageusement monté sur le corps de trancanage (17) d'un treuil, et de manière plus générale d'un dispositif de levage ou de halage à câble(s). De manière connue et ainsi que déjà précisé, un tel organe de trancanage est destiné à se déplacer parallèlement à la génératrice du tambour au niveau duquel est destiné à venir s'enrouler le câble, et à balayer ainsi toute la longueur dudit tambour, afin d'aboutir à un enroulement régulier du câble au niveau du tambour.

Selon l'invention, le câble, portant la référence (1) est orienté, et centré par rapport à l'organe destiné à exercer sur celui-ci une force résistante s'opposant à la tension exercée par le tambour, selon le plan vertical, et horizontal, au moyen de rouleaux d'entrée, respectivement (2) et (3), montés libres en rotation sur des axes respectifs (4) et (5).

De manière similaire, le câble (1) est repris en sortie du dispositif conforme à l'invention par un jeu également de deux rouleaux verticaux (6) et horizontaux (7), également montés libres en rotation, et destinés à assurer la continuité de la direction donnée au câble en direction du tambour, appelé à le recevoir.

Selon une caractéristique essentielle de l'invention, le dispositif décrit est destiné à exercer une force résistante sur le câble, tendant à s'opposer à la force de tension exercée par le tambour sur celui-ci. Pour ce faire, le câble est reçu au niveau d'organes presseurs, et typiquement des galets presseurs (8) et (9), montés par couple, tel qu'on peut bien l'observer sur la figure 1. Ces galets presseurs (8, 9) sont positionnés dans un même plan et présentent une zone de tangence commune, tel qu'on peut bien l'observer, notamment sur la figure 3. Ces galets presseurs présentent une gorge (10) de diamètre compatible avec le diamètre du câble (1), de telle sorte à présenter la plus grande surface de contact possible lorsque ledit câble (1) est reçu entre les deux galets (8) d'un même couple. Ces galets sont réalisés en matériaux à coefficient de frottement relativement élevé, tel que par exemple en polyuréthanne pour limiter les risques de glissement et partant, augmenter l'adhérence desdits galets au niveau du câble, donc l'efficacité de l'organe de freinage associé au dispositif conforme à l'invention.

Pour autant, ils sont réalisés en un matériau propre à éviter tout risque d'altération du câble. Les galets presseurs (8) et (9) sont susceptibles d'entrer en rotation par rapport à des axes respectifs parallèles, et lesdits axes d'un même couple (8) (9) étant couplés à un axe (11) de synchronisation, également parallèle aux axes des galets (8) et (9) au moyen de chaînes (12), venant engrener dans des pignons (13) ménagés au niveau des axes respectifs (voir figure 3).

De la sorte, les galets (8) et (9), de par ce couplage, ne peuvent tourner qu'à la même vitesse.

L'axe (11) est couplé avec un dispositif de renvoi d'angles (14) (figure 3), destiné à transformer la direction verticale de l'axe (11) en direction horizontale selon un nouvel axe (15). Au voisinage de l'extrémité de cet axe (15) sont montés des coupleurs à poudre (16).

De manière connue, de tels coupleurs sont alimentés électriquement, de telle sorte à générer un couple électrique au niveau des disques constitutifs desdits coupleurs qui, fonction du sens du courant, sont susceptibles d'assurer un couple résistant sur l'axe (15) et partant, sur l'axe (11), donc par voie de conséquence, sur les galets (8) et (9).

Par réglage de l'intensité du courant électrique au niveau de chacun des coupleurs à poudre, il est ainsi possible de limiter la vitesse de rotation des galets presseurs (8) et (9), lorsque le câble est soumis à la tension exercée par le tambour, et, compte-tenu de la relative adhérence desdits galets au niveau du câble, il devient ainsi possible de générer une force résistante, tendant à s'opposer à ladite tension exercée par le tambour. Ce faisant, on génère une direction sensiblement rectiligne du câble (1) en sortie du dispositif conforme à l'invention, permettant d'arriver au résultat recherché pour pouvoir aboutir à un enroulement uniforme dudit câble sur le tambour.

Lorsque le câble est sous tension, c'est à dire soumis à une charge suffisante pour assurer une tension propre à lui conférer une orientation sensiblement rectiligne, ou lors des phases de déroulement du câble, l'intensité du courant électrique acheminé au niveau des coupleurs à poudre est annulée, de telle sorte à permettre une libre rotation des galets presseurs, les rendant de fait insusceptibles de générer une force résistante au déroulement de celui-ci.

Afin d'assurer la dissipation de l'énergie générée par les coupleurs à poudre (16), un ventilateur (non représenté) est associé à chacun d'eux afin d'assurer son refroidissement.

Selon une seconde forme de réalisation de l'invention, chacun des axes (11) est couplé au moyen d'un engrenage à une ou plusieurs pompes. Ces pompes alimentent un circuit hydraulique, muni d'un étranglement réglable en diamètre, assurant la limitation du débit, et partant, exerçant un obstacle à la libre rotation des engrenages des pompes, et partant des axes (11), donc, par voie de conséquence des galets presseurs (8) et (9), de telle sorte à générer la force résistante au niveau du câble (1) s'opposant à la force de traction exercée par le tambour.

Le circuit comporte également une branche de court-circuit alimentée au moyen d'une électrovanne, lorsque la création de cette force résistance n'est pas nécessaire, c'est à dire en cas d'enroulement sous charge, ou de déroulement du câble.

Par ailleurs, la branche active des systèmes hydrauliques est munie d'un système de radiateur permettant d'évacuer l'énergie calorifique développée, ce radiateur étant associée à un ventilateur calibré en conséquence.

Enfin, lors de l'arrêt de l'installation, le maintien est assuré par un frein mécanique, notamment de type à disque. Ce frein est bien entendu libéré pendant les périodes de rotation du tambour tant à l'enroulement qu'au déroulement.

On conçoit tout l'intérêt d'un tel dispositif permettant de générer une force résistante, y compris à l'arrêt, propre donc à s'opposer à la traction exercée par le tambour sur le câble et donc à assurer la tension de celui-ci sans pour autant générer une trop importante déperdition d'énergie qui nécessiterait alors un surdimensionnement de la capacité du tambour.

Ce dispositif est tout particulièrement simple à mettre en oeuvre et à réaliser et peut se monter très facilement sur l'organe de trancannage qui associe de manière traditionnelle les treuils.

## Revendications

1. Dispositif de maintien sous tension d'un câble (1) lors de son enroulement sur le tambour d'un appareil de levage ou de halage, comprenant au moins un jeu de deux galets presseurs (8, 9), situés dans un même plan et montés de manière quasi-tangentielle, destinés à recevoir le câble au niveau de leur point de tangence ou de quasi-tangence commun, lesdits galets étant couplés directement ou indirectement à un organe de freinage (15, 16), propre à engendrer au niveau du câble, une force résistante, réglable en intensité, s'opposant à la tension exercée par le tambour du dispositif de levage ou de halage au niveau duquel il est mis en place, ***caractérisé* en ce que** lesdits galets (8, 9) sont munis d'une gorge périphérique, de diamètre compatible avec le diamètre du câble reçu entre eux.

2. Dispositif de maintien sous tension d'un câble (1) selon la revendication 1, ***caractérisé* en ce qu'**il est monté sur un organe de trancanage (17), et **en ce qu'**il est déplaçable en synchronisme avec celui-ci, de telle sorte à ainsi générer de manière continue la force résistante, quel que soit le positionnement latéral du câble par rapport au tambour au niveau duquel il est destiné à être enroulé.

3. Dispositif de maintien sous tension d'un câble selon l'une des revendications 1 et 2, ***caractérisé* en ce qu'**il comporte plusieurs jeux de galets presseurs (8, 9), couplés entre eux.

4. Dispositif de maintien sous tension d'un câble selon l'une des revendications 1 à 3, ***caractérisé* en ce que** les galets presseurs (8, 9) sont reliés à l'organe de freinage (15, 16) directement ou par l'intermédiaire d'un organe de transmission intermédiaire (14), tel qu'un renvoi d'angle.

5. Dispositif de maintien sous tension d'un câble selon l'une des revendications 1 à 4, ***caractérisé* en ce que** l'organe de freinage (15, 16) est constitué par un système hydraulique constitué par une ou plusieurs pompes à engrenages couplées directement sur les axes (11) de couplage des galets presseurs (8, 9) ou sur l'organe de transmission intermédiaire (14), lesdites pompes alimentant un circuit hydraulique, dont l'une des branches est munie d'un étranglement réglable, assurant la limitation du débit, et partant, permettent la génération de l'effort de retenue du câble.

6. Dispositif de maintien sous tension d'un câble selon la revendication 5, ***caractérisé* en ce que** la branche du circuit hydraulique munie de l'étranglement réglable comporte une branche de court-circuit accessible par l'intermédiaire d'une électrovanne, dans le cas où la création de la tension n'est pas nécessaire ou, lors du déroulement du câble.

7. Dispositif de maintien sous tension d'un câble selon l'une des revendications 5 et 6, ***caractérisé* en ce qu'**il comporte un frein mécanique, notamment de type à disque, destiné à maintenir arrêtés les galets presseurs (8, 9), ledit frein étant libéré pendant la période de rotation du tambour tant à l'enroulement qu'au déroulement.

8. Dispositif de maintien sous tension d'un câble selon l'une des revendications 1 à 4, ***caractérisé* en ce que** l'organe de freinage est constitué par un système de coupleurs à poudre (16), reliés directement ou indirectement aux axes des galets presseurs (8, 9), lesdits coupleurs étant alimentés électriquement avec un courant d'intensité adapté afin de générer un couple résistant adéquat, fonction de la force résistante, et donc de la tension que l'on souhaite créer au niveau du câble.

## Patentansprüche

1. Vorrichtung zum Gespannthalten eines Kabels (1) bei seinem Wickeln auf die Trommel eines Hebe- oder Zuggeräts, umfassend mindestens einen Satz von zwei Druckrollen (8, 9), die in einer selben Ebene angeordnet und quasi-tangential befestigt und dazu bestimmt sind, das Kabel im Bereich ihres gemeinsamen Tangierungs- oder Quasi-Tangierungspunktes aufzunehmen, wobei die Rollen direkt oder indirekt mit einem Bremselement (15, 16) gekoppelt sind, das im Bereich des Kabels eine in der Stärke regelbare Widerstandskraft erzeugen kann, die der durch die von der Trommel des Hebe- oder Zuggeräts, auf der es angeordnet ist, ausgeübten Spannung entgegen wirkt, **dadurch gekennzeichnet, dass** die Rollen (8, 9) mit einer Umfangsrille versehen sind, deren Durchmesser mit dem Durchmesser des zwischen ihnen aufgenommenen Kabels kompatibel ist.

2. Vorrichtung zum Gespannthalten eines Kabels (1) nach Anspruch 1, **dadurch gekennzeichnet, dass** sie auf einer Verlegevorrichtung (17) befestigt ist und dass sie synchron mit dieser verschiebbar ist, so dass auf diese Weise kontinuierlich die Widerstandskraft unabhängig von der seitlichen Positionierung des Kabels in Bezug auf die Trommel, in deren Bereich es aufgewickelt werden soll, erzeugt wird.

3. Vorrichtung zum Gespannthalten eines Kabels nach einem der Ansprüche 1 und 2, **dadurch gekennzeichnet, dass** sie mehrere Sätze von Druckrollen (8, 9), die untereinander gekoppelt sind, umfasst.

4. Vorrichtung zum Gespannthalten eines Kabels nach einem der Ansprüche 1 bis 3, **dadurch gekennzeichnet, dass** die Druckrollen (8, 9) mit dem Bremselement (15, 16) direkt oder über ein Zwischenübertragungselement (14), wie beispielsweise ein Winkelgetriebe, verbunden sind.

5. Vorrichtung zum Gespannthalten eines Kabels nach einem der Ansprüche 1 bis 4, **dadurch gekennzeichnet, dass** das Bremselement (15, 16) von einem Hydrauliksystem gebildet ist, das von einer oder mehreren Zahnradpumpen gebildet ist, die direkt an die Kopplungsachsen (11) der Druckrollen (8, 9) oder das Zwischenübertragungselement (14) gekoppelt sind, wobei die genannten Pumpen einen Hydraulikkreis speisen, bei dem ein Abschnitt mit einer einstellbaren Drosselung versehen ist, die die Begrenzung der Durchflussmenge sicher stellt und dadurch die Erzeugung der Kraft zum Halten des Kabels ermöglicht.

6. Vorrichtung zum Gespannthalten eines Kabels nach Anspruch 5, **dadurch gekennzeichnet, dass** der Abschnitt des Hydraulikkreises, der mit der einstellbaren Drosselung versehen ist, einen Kurzschlussabschnitt umfasst, der über ein Magnetventil zugänglich ist, wenn die Erzeugung der Spannung nicht erforderlich ist oder das Kabel abgewickelt wird.

7. Vorrichtung zum Gespannthalten eines Kabels nach einem der Ansprüche 5 und 6, **dadurch gekennzeichnet, dass** sie eine mechanische Bremse, insbesondere vom Typ Scheibenbremse, umfasst, die dazu bestimmt ist, die Druckrollen (8, 9) arretiert zu halten, wobei die Bremse während der Drehphase der Trommel beim Aufwickeln, wie auch beim Abwickeln freigegeben wird.

8. Vorrichtung zum Gespannthalten eines Kabels nach einem der Ansprüche 1 bis 4, **dadurch gekennzeichnet, dass** das Bremselement von einem System von Magnetpulverkupplungen (16) gebildet ist, die direkt oder indirekt mit den Achsen der Druckrollen (8, 9) verbunden sind, wobei die genannten Kupplungen elektrisch mit einem Strom entsprechender Stärke gespeist werden, um ein geeignetes Widerstandsmoment zu erzeugen, das von der Widerstandskraft und somit von der Spannung, die im Bereich des Kabels erzeugt werden soll, abhängt.

## Claims

1. Device for keeping a cable (1) in tension when it is wound onto the reel of a lifting or hauling apparatus, comprising at least one set of two pressing rollers (8, 9) which are situated in one and the same plane and mounted in quasi-tangential manner, and are intended to receive the cable at their common point of tangency or quasi-tangency, the said rollers being coupled directly or indirectly to a brake unit (15, 16), suitable for generating on the cable a resistant force adjustable in intensity, opposing the tension exerted by the reel of the lifting or hauling apparatus on which it is installed, ***characterized* in that** the said rollers (8, 9) are equipped with a peripheral groove of a diameter compatible with the diameter of the cable received between them.

2. Device for keeping a cable (1) in tension according to Claim 1, ***characterized* in that** it is mounted on a wire guidance unit (17) and **in that** it can move in synchronism with the latter, so as to generate the resistant force in continuous manner irrespective of the lateral positioning of the cable in relation to the reel onto which it is intended to be wound.

3. Device for keeping a cable in tension according to either one of Claims 1 and 2, ***characterized* in that** it comprises several sets of pressing rollers (8, 9) coupled together.

4. Device for keeping a cable in tension according to one of Claims 1 to 3, ***characterized* in that** the pressing rollers (8, 9) are linked to the brake unit (15, 16) directly or via an intermediate transmission unit (14) such as an angle transmission.

5. Device for keeping a cable in tension according to one of Claims 1 to 4, ***characterized* in that** the brake unit (15, 16) consists of a hydraulic system consisting of one or more gear pumps coupled directly to the coupling shafts (11) of the pressing rollers (8, 9) or to the intermediate transmission unit (14), the said pumps supplying a hydraulic circuit, one of the branches of which is fitted with an adjustable restrictor, providing restriction of the flow, and hence allowing the generation of the cable retention force.

6. Device for keeping a cable in tension according to Claim 5, ***characterized* in that** the branch of the hydraulic circuit fitted with the adjustable restrictor comprises a short-circuit branch accessible by means of an electrovalve in the event that the creation of the tension is not needed, or when the cable is being unwound.

7. Device for keeping a cable in tension according to either one of Claims 5 and 6, ***characterized* in that** it comprises a mechanical brake, particularly of the disc type, intended to hold the pressing rollers (8, 9) in the stopped position, the said brake being released during the period of rotation of the reel for both winding and unwinding.

8. Device for keeping a cable in tension according to one of Claims 1 to 4, ***characterized* in that** the brake unit consists of a system of powder couplings (16) linked directly or indirectly to the shafts of the pressing rollers (8, 9), the said couplings being electrically powered with a current of suitable intensity to generate an adequate, resistant torque that is a function of the resistant force, and hence of the tension required to be created on the cable.
